# FASCICULE DE BREVET EUROPEEN

(11) **EP 3 352 914 B1**
(45) Date de publication et mention de la délivrance du brevet: **22.04.2020**
(21) Numéro de dépôt: 16785210.2
(22) Date de dépôt: 22.09.2016
(51) Int. Cl.: B05B 11/00

(54) **VALVE POUR EMBOUT A OBTURATEUR**
VENTIL FÜR EINEN MUNDSTÜCKVERSCHLUSS
VALVE FOR A MOUTHPIECE SEAL

(30) Priorité: 22.09.2015 FR 1558938; 22.10.2015 FR 1560098
(43) Date de publication de la demande: 01.08.2018
(73) Titulaire: CEP Tubes, 63550 Saint-Remy-Sur-Durolle (FR)
(72) Inventeur: DAMBRICOURT, Géry, 63300 Escoutoux (FR)
(74) Mandataire: Novagraaf Technologies
(86) Numéro de dépôt international: PCT/FR2016/052408
(87) Numéro de publication internationale: WO 2017/051127

(56) Documents cités:
- EP-A2- 1 702 862
- FR-A1- 2 895 734

## Description

La présente invention se rapporte à une valve logée dans l'embout de sortie d'un système de distribution sans air aussi appelé "airless", c'est-à-dire sans reprise d'air, assemblé sur un contenant dans lequel est conditionné un produit fluide. Ledit embout comprend un canal de sortie débouchant sur un orifice de sortie, la valve obturant l'orifice de sortie lorsque le système de distribution ne délivre pas le produit conditionné dans le contenant.

L'embout équipé d'une telle valve est couramment désigné par le terme d'embout à obturateur.

Les systèmes de distribution sans air, dit airless sont conçus pour éviter que le produit conditionné dans le contenant ne soit en contact avec l'air avant sa distribution. Ils sont utilisés pour distribuer des produits fluides, liquides ou pâteux qui ne doivent pas être en contact de l'air avant leur utilisation, par exemple -sans exclusive- des produits pharmaceutiques ou cosmétiques. Voir par exemple EP1702862.

Ces systèmes de distribution sont généralement équipés d'une pompe anti-retour pour assurer le dosage et permettre l'évacuation du produit conditionné dans le contenant. Le produit conditionné circule du contenant à la pompe, puis de la pompe à l'orifice d'évacuation sous l'effet du mouvement imprimé à la pompe au moyen d'un bouton poussoir.

La pompe est normalement équipée d'une valve d'entrée et d'une valve de sortie pour en permettre son fonctionnement. Au repos, lorsqu'on n'utilise pas le distributeur, lesdites valves sont fermées. Le produit conditionné n'est donc pas en contact avec l'air depuis le contenant jusqu'à la valve de sortie de la pompe.

Lorsque l'orifice de sortie n'est pas obturé, et le produit logé dans le canal d'évacuation situé entre la valve de sortie de la pompe et l'orifice de sortie du distributeur est à l'air libre ce qui présente un inconvénient considérable puisque les produits conditionnés ne doivent pas être en contact avec l'air.

La présence d'un système -dit embout à obturateur-permettant l'obturation automatique de l'orifice d'évacuation lorsque le système de distribution est au repos supprime cet inconvénient.

Les systèmes d'obturation actuels présentent l'inconvénient d'être coûteux et fragiles lorsqu'ils sont constitués d'éléments mobiles, ou peu efficaces lorsqu'ils sont constitués de deux lèvres souples en appui l'une sur l'autre, du fait de l'absence de maîtrise de la directivité du jet de sortie du produit conditionné et de la mauvaise qualité de la barrière à l'air découlant de la mise en appui des lèvres l'une sur l'autre.

L'objet de l'invention est de proposer un embout à obturateur équipé d'une valve beaucoup plus simple et donc beaucoup plus fiable et bon marché qu'une valve à obturateur mobile, tout en disposant d'une propriété de barrière à l'air aussi efficace que la barrière offerte par lesdites valves à obturateur mobile. Accessoirement, la valve de l'invention offre également une excellente maîtrise directionnelle du jet de sortie du produit conditionné.

La valve selon l'invention est constituée d'un embout rigide disposant en son centre d'une tige d'axe xx' et d'un clapet. Ladite valve est caractérisée en ce que:
- ledit clapet est monobloc et dispose d'une paroi souple située en vis-à-vis d'une extrémité libre de la tige,
- la paroi souple est ajourée d'un orifice concentrique avec l'extrémité de la tige,
- l'orifice a un contour sensiblement homothétique à celui du contour de l'extrémité de la tige dans un plan P perpendiculaire à l'axe xx' de la tige,
- l'orifice a une surface inférieure à une surface projetée de l'extrémité de la tige dans le plan P,
- la valve est en position fermée lorsque la paroi souple est en contact avec l'extrémité de la tige, sur la totalité du périmètre de l'orifice et en position ouverte lorsque la paroi souple est distante de l'extrémité de la tige sur au moins une partie du périmètre de l'orifice,
- le clapet et la tige constituent un ensemble étanche lorsque la paroi souple est en contact avec l'extrémité de la tige sur la totalité du périmètre de l'orifice,
- le clapet est relié à l'embout par une liaison fixe non déformable,
- la valve passe de la position fermée à la position ouverte par déformation de la paroi souple,
- la paroi souple est en appui sur l'extrémité de la tige en tout point de sa surface en contact avec ladite extrémité, et
- ledit appui est obtenu par déformation élastique de ladite paroi souple, ladite déformation résultant de l'assemblage du clapet et de l'embout et,
- la paroi souple s'inscrit dans un cône de révolution convexe sensiblement aplati, coaxial à l'axe xx', l'angle de la paroi avec l'axe xx' étant compris entre 90° et 135°, de préférence compris entre 90° et 120° lorsque ladite paroi souple est en appui sur l'extrémité de la tige. L'axe xx' est dirigé dans le sens d'écoulement du produit de l'intérieur de l'embout vers l'extérieur. L'angle de la paroi est mesuré tel qu'illustré à la figure 3. Lorsque ledit angle est compris entre 90° et 135° tel qu'illustré à la figure 3 la paroi souple présente une forme conique convexe.

La paroi rigide peut être indifféremment dirigée vers l'intérieur ou l'extérieur de la cavité.

La valve selon l'invention comprend donc un clapet logé dans la cavité que constitue le canal de sortie lorsqu'il débouche sur l'orifice de sortie du système de distribution.

On appellera dans la suite de la description valve, l'ensemble combinant l'embout de sortie dudit système de distribution et le clapet logé dans ledit embout pour réaliser un embout dit à obturateur.

La valve est ainsi fermée de façon étanche en position de repos. La déformation élastique du clapet fait qu'il est en appui c'est-à-dire en appui précontraint sur la paroi rigide de la tige. L'ouverture et la fermeture du passage du produit sont obtenues par la déformation complémentaire et donc le déplacement de la paroi souple dans l'axe xx' sous l'effet de la pression du produit découlant de la mise en mouvement de la pompe.

Avantageusement, la tige est disposée à l'intérieur - sensiblement en son centre- d'une cavité percée d'une première ouverture, l'extrémité libre de la tige étant disposée au centre de ladite première ouverture, la première ouverture s'inscrivant dans un plan sensiblement perpendiculaire à l'axe xx'. Le produit pourra ainsi s'écouler à l'extérieur, la cavité et ladite première ouverture constituant l'extrémité du canal de sortie et l'orifice d'évacuation du système de distribution du produit.

Avantageusement, le clapet est équipé d'une cheminée, dont une première extrémité est reliée à une zone périphérique de la paroi souple, ledit clapet est fixé sur l'embout par emmanchement de la cheminée dans la cavité selon l'axe xx', une face extérieure de la cheminée et une face intérieure de la paroi de la cavité décrivent une forme de révolution sensiblement annulaire coopérant l'une avec l'autre, ladite face extérieure étant en appui étanche sur la face intérieure de la paroi de la cavité, la tige étant disposée à l'intérieur de la cheminée après assemblage, la tige et la cheminée étant alors sensiblement coaxiales et concentriques. Le clapet est ainsi simplement monté sur l'embout par son emmanchement dans la cavité.

Avantageusement, le clapet forme un ensemble monobloc, le clapet étant constitué d'un polymère élastique à mémoire de forme. Le fait que le clapet est fixe et monobloc diminue le nombre de pièces, la liaison entre le clapet et l'embout étant réalisée sans pièce d'assemblage complémentaire.

Le clapet étant réalisé en polymère élastique à mémoire de forme, la déformation de sa paroi souple lors de l'emmanchement crée une pression de celle-ci sur la paroi rigide de la tige et permet non seulement d'en assurer l'étanchéité au repos, mais aussi son retour automatique en position d'appui après évacuation à l'extérieur du produit dosé dans la pompe.

Avantageusement, l'embout forme un ensemble monobloc. L'embout est ainsi constitué de la tige et de la cavité située à l'extrémité du canal d'évacuation, l'ouverture de la cavité constituant l'orifice de sortie du produit.

Avantageusement, la paroi souple est plane lorsqu'elle est en appui sur l'extrémité de la tige. La paroi souple peut être sensiblement plane et sensiblement perpendiculaire à l'axe xx' sans sortir du cadre de l'invention. Dans ce cas, la paroi souple aura une forme de cône dont la génératrice présente un angle inférieur à 90° avec l'axe xx' avant montage (cône rentrant à l'intérieur de l'embout). La déformation résultant du montage et de la mise en appui sur l'extrémité de la tige confère à la paroi une forme de cône convexe plus ou moins aplati.

Avantageusement, l'orifice et la projection de l'extrémité de la tige dans le plan P sont de forme circulaire. Cette disposition garantit un passage plus homogène en tout point du périmètre de l'orifice lorsque la valve est en position ouverte.

Un obturateur à lèvre traditionnel est constitué de deux lèvres en appui l'une sur l'autre selon un forme de mâchoire. L'obturateur selon l'invention est constitué d'une paroi souple ajourée d'un orifice, de préférence circulaire et central, maintenu en appui sur une paroi rigide sur sa zone périmétrique autour de l'orifice. Cette disposition confère une maîtrise et une constance parfaite de l'appui de ladite paroi souple en tout point de ladite zone périmétrique sur la paroi rigide. On dispose ainsi d'une étanchéité parfaite, équivalente à celle obtenue au moyen d'un système d'obturation complexe et fragile équipé de clapets mobiles. Le système est optimisé si l'orifice est circulaire et l'extrémité de la tige en forme de calotte circulaire.

Selon l'invention, la paroi du clapet est de forme conique convexe lorsqu'elle est en appui sur l'extrémité de la tige, c'est-à-dire présente avec l'axe xx' un angle compris entre 90° et 135° tel qu'illustré à la figure 3. La déformation complémentaire de la paroi souple dans l'axe xx' sous l'effet de la pression du liquide conditionné est une déformation élastique de type élongation au voisinage de l'orifice, ce qui induit une force de rappel importante qui garantit l'étanchéité de la valve en position de repos après évacuation du liquide distribué.

La modularité de l'angle d'ouverture compris entre 90° et 135° permet d'optimiser la force de fermeture de la valve en fonction de l'élasticité d'un polymère préalablement déterminé.

Si de façon préférée l'orifice et la projection de l'extrémité de la tige dans le plan P sont de forme circulaire, d'autres formes sont possibles pour l'orifice, par exemple une forme d'ellipse plus ou moins aplatie si l'industriel souhaite un jet de produit de forme plus ou moins aplatie. Il conviendra alors d'adapter le profil de la tige au voisinage de son extrémité à la forme de l'orifice de façon à conserver un appui sensiblement constant de la paroi souple en tout point de la zone périmétrique autour de l'orifice.

L'invention concerne également un système de distribution sans air avec pompe comprenant une valve avec au moins une des caractéristiques précédentes assurant la fonction d'embout à obturateur et intégré dans le bouton poussoir dudit système, le produit à diffuser étant amené par un canal logé dans le bouton poussoir et débouchant dans la cavité puis s'échappant par l'orifice à travers un passage. L'embout et le bouton poussoir pourront constituer un ensemble monobloc, ce qui contribue à simplifier encore le dispositif et à en diminuer le prix de fabrication.

Avantageusement, le système de distribution sans air avec pompe comprend une valve disposant d'au moins une des caractéristiques précédentes et assurant simultanément la fonction de valve de sortie de la pompe et d'embout à obturateur. Cette possibilité découle de la grande qualité de l'étanchéité à l'air de ladite valve et permet de diminuer encore le prix de fabrication du système de distribution.

L'invention concerne également un dispositif de type tube souple sans air disposant d'un orifice, caractérisé en ce qu'il comprend une valve avec au moins une des caractéristiques précédentes, ladite valve étant logée dans l'orifice et constituant un embout à obturateur dudit tube souple. Le tube souple est un autre type de contenant dont le volume est susceptible de correspondre à tout moment de son utilisation au volume résiduel du produit qu'il contient. Dans un mode d'utilisation traditionnel, l'orifice du tube est ouvert. Lorsque l'utilisateur relâche la pression sur la paroi du tube, l'air pénètre dans le tube en substitution totale ou partielle de la crème évacuée. En cours d'utilisation, il y a donc une grande quantité d'air dans le tube, d'autant plus lorsque la paroi du tube est dotée d'une mémoire de forme importante, ce qui est souvent le cas des tubes utilisés pour conditionner les crèmes de soins. Dans ce deuxième exemple de réalisation de l'invention, l'orifice du tube souple est équipé d'une valve constituant un embout à obturateur. Ainsi lorsque l'utilisateur appuie sur la paroi souple du tube, la surpression créée dans le tube ouvre la valve et libère le passage de l'orifice du tube, dès qu'il interrompt cette pression, la valve se referme interdisant la pénétration de l'air dans le tube. Cette application de l'invention est donc d'un grand intérêt dans la mesure où elle permet de disposer d'un conditionnement sans air, sans la mise en œuvre d'une pompe, plus onéreuse que le dispositif, et dont l'ergonomie est de surcroît mal adaptée à l'association avec un contenant de type tube souple.

Avantageusement, l'embout supporte également un deuxième clapet souple emmanché dans la tige et en appui sur une face située en vis-à-vis de la première ouverture, ledit deuxième clapet constituant avec l'embout une valve antiretour additionnelle. Le tube souple dispose ainsi de deux barrières à l'entrée d'air dans le contenant, les deux barrières étant disposées "en série" l'une par rapport à l'autre.

Selon une première variante, le tube comprend une tête et l'embout constitue un ensemble monobloc logé dans l'orifice délimité par la paroi de la tête du tube. De préférence l'embout et la paroi constituent un ensemble monobloc.

Selon une deuxième variante, le tube comprend une capsule fixe avec une embase et l'embout constitue un ensemble monobloc avec ladite embase. Ce mode de réalisation est particulièrement économique puisque les parois rigides d'appui et les moyens de fixation de chaque clapet sont réalisés dans l'embase monobloc.

D'autres avantages pourront encore apparaître à l'homme du métier à la lecture des exemples ci-dessous, illustrés par les figures annexées, donnés à titre illustratif:
- La figure 1 est une coupe de l'embout selon l'invention,
- La figure 2 est une coupe du clapet selon un mode de réalisation de l'invention avant montage sur l'embout (avant déformation),
- La figure 3 est une coupe de la valve selon l'invention,
- La figure 4 est une coupe d'un premier mode de réalisation d'un système de distribution équipé de la valve selon l'invention,
- La figure 5 est une coupe d'un deuxième mode de réalisation d'un système de distribution équipé de la valve selon l'invention,
- La figure 6 est une perspective du clapet,
- La figure 7 est une coupe d'une valve selon un deuxième mode de réalisation de l'invention,
- Les figures 8A, 8B, 8C sont des vues en coupe d'un tube souple de l'état de la technique, respectivement débouché, équipé d'un bouchon amovible dit « à vis », équipé d'un bouchon fixe dit « capsule service »,
- La figure 9 est le détail d'une coupe d'un tube équipé de la valve de l'invention selon une première variante,
- La figure 10 est le détail d'une coupe d'un tube équipé de la valve de l'invention selon une deuxième variante.

Pour la suite de la description on considérera que le haut correspond à l'orifice de l'embout et le bas à la partie par où arrive le produit et que l'intérieur correspond au milieu de l'embout.

L'embout 1 illustré figure 1 est monobloc, il comprend une tige 11 d'axe xx' fixée sur un corps 10 et placé au centre d'une cavité 12. Cette cavité 12 est percée d'une première ouverture 13 placée en partie haute et par un canal 14 débouchant en partie basse de la cavité 12.

Le clapet 2 montré figure 2 est également monobloc, il comprend une paroi souple 22 percée d'un orifice 23 et une partie cylindrique creuse d'axe xx' en forme de cheminée 24. La cheminée 24 présente une face extérieure 221 destinée à coopérer avec la face intérieure 121 de la cavité 12. Lors de l'emmanchement du clapet 2 sur l'embout 1, la paroi souple 22 va se déformer, son inclinaison par rapport à l'axe xx' étant modifiée.

La cheminée 24 a une première extrémité 241 reliée à une zone périphérique de la paroi souple 22.

Comme décrit sur les figures 2 et 3, la paroi souple présente une inclinaison dirigée vers l'intérieur du clapet avant montage (figure 2). Après montage, la paroi souple présente une forme de cône convexe aplati, c'est-à-dire présente un angle compris entre 90° et 135° de préférence compris entre 90° et 120° avec l'axe xx' tel qu'illustré en figure 3.

La valve montée illustrée figure 3 est constituée de l'embout 1 et du clapet 2. Le clapet 2 est emmanché dans la cavité 12 et la face extérieure 221 du clapet vient en appui sur la face intérieure 121 de la cavité 12. La déformation de la paroi souple 22 lors de l'emmanchement du clapet 2 a pour effet de mettre en appui ladite paroi souple 22 sur l'extrémité libre 111 de la tige, ce qui permet d'assurer l'étanchéité dudit embout 1 lorsque le produit dosé a été évacué.

Dans le deuxième mode de réalisation (figure 7) la face extérieure 221 de la cheminée 24 du clapet est en appui sur la face 121 de la cavité 12 et sa face intérieure 222 est en appui sur le flanc 112 de la tige 11. Le passage du produit est assuré au moyen d'une saignée 113 réalisée dans la tige 11.

Bien évidemment la tige 11 est pleine du côté de son extrémité libre 111, c'est-à-dire démunie de tout passage dans toute cette zone.

Dans le deuxième mode de réalisation, la saignée 113 est située à distance de l'extrémité 111 de la tige dans une extension radiale de la tige, comme décrit en figure 7. La saignée 113 est décentrée de telle sorte que sa projection P1 dans le plan P s'inscrit dans une zone située à l'extérieur de la projection de l'extrémité 111, donc à l'extérieur de la projection P2 de la zone d'appui des lèvres 22 sur l'extrémité 111 dans ledit plan P.

Nous allons maintenant décrire le fonctionnement de la valve de l'invention. Au repos, c'est-à-dire quand aucune action n'a lieu sur l'embout 1, la paroi souple 22 est en appui, la pression étant sensiblement identique des deux côtés de ladite paroi 22 et l'embout 1 est étanche, le produit reste dans le passage 15 et le canal 14. Quand l'utilisateur exerce une pression sur le produit à l'aide d'une pompe, la pression du produit augmente jusqu'à provoquer le soulèvement d'au moins une partie de la paroi souple 22, libérer le passage entre l'extrémité 111 de la tige et l'orifice 23 de la paroi 22 et permettre la sortie du produit. Dès que le produit est sorti, la pression s'équilibre des deux côtés de la paroi souple 22 qui reprend sa position de repos en appui sur l'extrémité 111 de la tige.

Lorsque la paroi souple 22 présente une forme de cône convexe aplati, c'est-à-dire forme un angle supérieur à 90° avec l'axe xx' tel qu'illustré sur la figure 3, l'ouverture du passage entre l'extrémité 111 et la paroi 22 induit une déformation élastique de type élongation de la paroi 22 au voisinage de l'orifice. Cette élongation crée une force de rappel importante qui garantit l'étanchéité de la valve en position de repos après passage du liquide distribué.

La valve de l'invention pourra être disposée à l'extrémité d'un système de distribution sans air équipé d'une pompe assurant la fonction d'embout à obturateur du système de distribution.

Dans une première version illustrée figure 4, l'embout fait office d'embout à obturateur, la pompe étant équipée d'une valve d'entrée 41 et d'une valve de sortie 42.

Dans une deuxième version illustrée figure 5, l'embout fait à la fois office d'embout à obturateur et valve de sortie de la pompe, ladite pompe n'étant équipée que d'une seule valve d'entrée 41.

La valve de l'invention peut également assurer la fonction d'embout à obturateur d'un tube souple sans air.

Comme on peut le voir aux figures 8A, 8B et 8C, les tubes souples sont généralement composés de trois constituants : un corps souple ou jupe 101, une tête de tube 102 et une capsule, c'est-à-dire un bouchon. La tête du tube est un élément rigide disposant d'un moyen de fixation 102-1 de la capsule, ladite capsule pouvant être fixe, dans le cas de la capsule dite « service » 103 (figure 8C), ou amovible, dans le cas de la capsule dite à vis 105 (figure 8B).

Lorsque le tube est équipé d'une capsule 105, la tête du tube 102 constitue un ensemble monobloc intégrant le moyen de fixation 102-1 de la capsule amovible 105 et délimitant l'orifice 104 d'évacuation du produit contenu dans le tube. L'orifice 104 est fermé en vissant la capsule 105 sur la tête du tube.

La capsule fixe 103 est constituée de deux parties :
- Une première partie, dite embase 103-1, est fixée définitivement sur le tube par le moyen de fixation 102-1 et,
- Une deuxième partie, dite coiffe 103-2, est fixée au moyen d'une charnière sur l'embase 103-1.

Dans cette disposition, c'est généralement la paroi de l'embase 103-1 qui délimite le contour de l'orifice 104. La coiffe 103-2 dispose d'une liberté de pivotement par rapport à l'embase 103-1. En position ouverte, elle libère l'orifice 104, en position fermée (figure 8C) elle obture l'orifice 104.

Le tube souple selon l'invention comprend une valve logée dans l'orifice 104, ladite valve assurant la fonction d'embout à obturateur du tube souple.

Dans la première variante illustrée figure 9, le tube souple sans air comprend une valve logée dans l'orifice 104 délimité par les parois 102 ou 103-1, selon que le tube est équipé d'une capsule amovible 105 ou d'une capsule fixe 103. La valve assure la fonction d'embout à obturateur dudit tube. L'extrémité libre 111 de la tige 11 et la face 121 font office respectivement de paroi rigide d'appui et de moyen de fixation du clapet 2.

Dans une deuxième variante illustrée figure 10, l'embout 1 supporte également un deuxième clapet souple 5 emmanché sur la tige 11 et en appui sur la face 122 de la paroi rigide située au fond de la cavité 12 en vis-à-vis de la première ouverture 13, ledit deuxième clapet 5 constituant avec l'embout 1 une valve antiretour additionnelle. Cette valve antiretour additionnelle et la valve constituant l'embout à obturateur s'ouvrent et se ferment en même temps selon que l'utilisateur exerce une pression sur la paroi du tube ou interrompt cette pression. Le tube souple dispose ainsi de deux barrières à l'entrée de l'air dans le contenant, les deux barrières étant disposées "en série" l'une par rapport à l'autre. Ce mode de réalisation est particulièrement économique puisque les parois rigides d'appui et les moyens de fixations de chaque clapet sont réalisés dans l'embout monobloc 1. L'extrémité libre 111 de la tige 11 et la face 121 font respectivement office de paroi rigide d'appui et de moyen de fixation du clapet 2, la face 122 et la tige 11 font respectivement office de paroi rigide d'appui et de moyen de fixation du clapet 5.

Les faces 121 et 122 et la tige 11 font partie de l'embout monobloc 1.

Avantageusement l'embout 1 constitue un ensemble monobloc avec l'une et l'autre des parois de la tête 102 ou de l'embase 103-1 selon que le tube est équipé d'une capsule amovible 105 ou d'une capsule fixe 103.

Dans une première version, le clapet présente un diamètre intérieur de 6,50mm et un orifice de diamètre de 0,60mm. La tige présente un diamètre de 1,20mm dans le plan P.

Le clapet peut être réalisé dans un élastomère de type SEBS, TPP ou TEV.

L'embout ne possède pas de propriété mécanique spécifique et sera réalisé dans un polymère rigide de type polypropylène, PEHD (polyéthylène haute densité), ou éventuellement en polycarbonate.

## Revendications

1. Valve constituée d'un embout rigide (1) disposant en son centre d'une tige (11) d'axe xx', et d'un clapet (2), **caractérisée en ce que** :
- ledit clapet est monobloc et dispose d'une paroi souple (22) située en vis-à-vis d'une extrémité libre (111) de la tige (11),
- la paroi souple est ajourée d'un orifice (23) concentrique avec l'extrémité (111) de la tige (11),
- l'orifice (23) a un contour sensiblement homothétique à celui du contour de l'extrémité (111) de la tige dans un plan (P) perpendiculaire à l'axe xx' de la tige,
- l'orifice (23) a une surface inférieure à une surface projetée de l'extrémité (111) de la tige (11) dans le plan (P),
- le clapet (2) est relié à l'embout (1) par une liaison fixe non déformable,
- la paroi souple (22) est en appui sur l'extrémité (111) de la tige en tout point de sa surface en contact avec ladite extrémité (111),
- ledit appui est obtenu par déformation élastique de ladite paroi souple (22), ladite déformation résultant de l'assemblage du clapet (2) et de l'embout (1),
- la valve est en position fermée lorsque la paroi souple est en contact avec l'extrémité de la tige, sur la totalité du périmètre de l'orifice et en position ouverte lorsque la paroi souple est distante de l'extrémité de la tige sur au moins une partie du périmètre de l'orifice et,
- l'ouverture et la fermeture sont obtenues par la déformation complémentaire et le déplacement de la paroi souple (22) dans l'axe xx'.

2. Valve selon la revendication 1, **caractérisée en ce que** la paroi souple (22) s'inscrit dans un cône de révolution convexe sortant vers l'extérieur, coaxial à l'axe xx', l'angle de la paroi souple (22) avec l'axe xx' étant compris entre 90° et 135°, de préférence compris entre 90° et 120° lorsque ladite paroi est en appui sur l'extrémité (111) de la tige

3. Valve selon la revendication 1 ou 2, **caractérisée en ce que** la tige (11) est disposée à l'intérieur -sensiblement en son centre- d'une cavité (12) percée d'une première ouverture (13), l'extrémité libre (111) de la tige étant disposée au centre de ladite première ouverture (13), la première ouverture (13) s'inscrivant dans un plan sensiblement perpendiculaire à l'axe xx'.

4. Valve selon l'une quelconque des revendications précédentes, **caractérisée en ce que** le clapet (2) est équipé d'une cheminée (24), dont une première extrémité (241) est reliée à une zone périphérique de la paroi souple (22), ledit clapet (2) est fixé sur l'embout (1) par emmanchement de la cheminée (24) dans la cavité (12), selon l'axe xx', une face extérieure (221) de la cheminée et une face intérieure (121) de la paroi de la cavité (12) décrivant une forme de révolution sensiblement annulaire coopérant l'une avec l'autre, ladite face extérieure (221) étant en appui étanche sur la face (121) intérieure de la paroi de la cavité (12), la tige (11) étant disposée à l'intérieur de la cheminée (24) après assemblage, la tige (11) et la cheminée (24) étant alors sensiblement coaxiales et concentriques.

5. Valve selon la revendication précédente **caractérisée en ce qu'**une face intérieure (222) de la cheminée (24) est en appui sur le flanc (112) de la tige (11).

6. Valve selon l'une des revendications précédentes **caractérisée en ce que** l'embout (1) forme un ensemble monobloc.

7. Valve selon l'une quelconque des revendications précédentes, **caractérisée en ce que** l'orifice (23) et la projection de l'extrémité (111) de la tige dans le plan (P) sont de forme circulaire.

8. Valve selon l'une des revendications précédentes **caractérisée en ce que** le clapet (2) est réalisé dans un élastomère.

9. Système de distribution sans air avec pompe comprenant une valve selon une des revendications précédentes assurant la fonction d'embout à obturateur et intégré dans le bouton poussoir (3) dudit système, le produit à diffuser étant amené par un canal (14) logé dans le bouton poussoir et débouchant dans la cavité (12) puis s'échappant par l'orifice (23) à travers un passage (15).

10. Système de distribution sans air avec pompe comprenant une valve selon la revendication précédente assurant simultanément la fonction de valve de sortie de la pompe et d'embout à obturateur.

11. Dispositif de type tube souple sans air disposant d'un orifice (104), **caractérisé en ce qu'**il comprend une valve selon l'une des revendications 1 à 7, ladite valve étant logée dans l'orifice (104) et constituant un embout à obturateur dudit tube souple.

12. Dispositif selon la revendication précédente, **caractérisé en ce que** l'embout (1) supporte également un deuxième clapet souple (5) emmanché dans la tige (11) et en appui sur une face (122) située en vis-à-vis de la première ouverture (13), ledit deuxième clapet (5) constituant avec l'embout (1) une valve antiretour additionnelle.

13. Dispositif selon une des revendications 10 ou 11, **caractérisé en ce que** le tube comprend une tête (102) et **en ce que** l'embout (1) constitue un ensemble monobloc logé dans l'orifice (104) délimité par la paroi (102) de la tête du tube.

14. Dispositif selon une des revendications 10 ou 11, **caractérisé en ce que** le tube comprend une capsule fixe 103 avec une embase (103-1) et **en ce que** l'embout constitue un ensemble monobloc avec ladite embase (103-1).

## Patentansprüche

1. Ventil, gebildet von einem starren Mundstück (1), aufweisend in seinem Zentrum einen Schaft (11) mit einer Achse xx', und einer Klappe (2), **dadurch gekennzeichnet, dass**:
- die Klappe einteilig ist und eine flexible Wand (22) aufweist, die sich gegenüber einem freien Ende (111) des Schafts (11) befindet,
- die flexible Wand von einer mit dem Ende (111) des Schafts (11) konzentrischen Mündung (23) durchbrochen ist,
- die Mündung (23) eine zur Kontur des Endes (111) des Schafts im Wesentlichen homothetische Kontur in einer Ebene (P) hat, die senkrecht zur Achse xx' des Schafts ist,
- die Mündung (23) eine Oberfläche hat, die kleiner als eine vom Ende (111) des Schafts (11) projizierte Oberfläche in der Ebene (P) ist,
- die Klappe (2) mit dem Mundstück (1) durch eine feste, nicht verformbare Verbindung verbunden ist,
- sich die flexible Wand (22) auf dem Ende (111) des Schafts an jedem Punkt ihrer Oberfläche im Kontakt mit dem Ende (111) abstützt,
- die Abstützung durch elastische Verformung der flexiblen Wand (22) erhalten wird, wobei die Verformung aus dem Zusammenbau der Klappe (2) und dem Mundstück (1) resultiert,
- das Ventil in geschlossener Position ist, wenn die flexible Wand mit dem Ende des Schafts über den gesamten Umkreis der Mündung im Kontakt ist, und in geöffneter Position, wenn die flexible Wand vom Ende des Schafts über mindestens einen Teil des Umkreises der Mündung beabstandet ist, und
- das Öffnen und das Schließen durch die komplementäre Verformung und die Verlagerung der flexiblen Wand (22) in der Achse xx' erhalten werden.

2. Ventil nach Anspruch 1, **dadurch gekennzeichnet, dass** sich die flexible Wand (22) in einen konvexen Drehkonus einschreibt, der nach außen austritt, koaxial zur Achse xx', wobei der Winkel der flexiblen Wand (22) mit der Achse xx' zwischen 90° und 135°, vorzugsweise zwischen 90° und 120°, liegt, wenn sich die Wand auf dem Ende (111) des Schafts abstützt.

3. Ventil nach Anspruch 1 oder 2, **dadurch gekennzeichnet, dass** der Schaft (11) im Inneren - im Wesentlichen in seinem Zentrum - eines Hohlraums (12) angeordnet ist, der von einer ersten Öffnung (13) durchbrochen ist, wobei das freie Ende (111) des Schafts im Zentrum der ersten Öffnung (13) angeordnet ist, wobei sich die erste Öffnung (13) in eine Ebene einschreibt, die im Wesentlichen senkreich zur Achse xx' ist.

4. Ventil nach einem der vorangehenden Ansprüche, **dadurch gekennzeichnet, dass** die Klappe (2) mit einem Schacht (24) ausgestattet ist, von dem ein erstes Ende (241) mit einer peripheren Zone der flexiblen Wand (22) verbunden ist, wobei die Klappe (2) auf dem Mundstück (1) durch Einpassen des Schachts (24) in den Hohlraum (12), gemäß der Achse xx', befestigt ist, wobei eine äußere Fläche (221) des Schachts und eine innere Fläche (121) der Wand des Hohlraums (12) eine im Wesentlichen ringförmige Drehform beschreiben, die zusammenwirken, wobei sich die äußere Fläche (221) dicht auf der inneren Fläche (121) der Wand des Hohlraums (12) abstützt, wobei der Schaft (11) im Inneren des Schachts (24) nach Montage angeordnet ist, wobei der Schaft (11) und der Schacht (24) dann im Wesentlichen koaxial und konzentrisch sind.

5. Ventil nach vorangehendem Anspruch, **dadurch gekennzeichnet, dass** sich eine innere Fläche (222) des Schachts (24) auf der Flanke (112) des Schafts (11) abstützt.

6. Ventil nach einem der vorangehenden Ansprüche, **dadurch gekennzeichnet, dass** das Mundstück (1) eine einteilige Einheit bildet.

7. Ventil nach einem der vorangehenden Ansprüche, **dadurch gekennzeichnet, dass** die Mündung (23) und die Projektion des Endes (111) des Schafts in der Ebene (P) kreisförmig sind.

8. Ventil nach einem der vorangehenden Ansprüche, **dadurch gekennzeichnet, dass** die Klappe (2) aus einem Elastomer hergestellt ist.

9. Airless-Verteilungssystem mit Pumpe, umfassend ein Ventil nach einem der vorangehenden Ansprüche, das die Funktion eines Mundstücks mit Verschluss erfüllt und in den Druckknopf (3) des Systems integriert ist, wobei das zu verteilende Produkt durch einen Kanal (14) zugeführt wird, der in dem Druckknopf untergebracht ist und in den Hohlraum (12) ausmündet, dann durch die Mündung (23) durch einen Durchgang (15) austritt.

10. Airless-Verteilungssystem mit Pumpe, umfassend ein Ventil nach vorangehendem Anspruch, welches gleichzeitig die Funktion eines Auslassventils der Pumpe und eines Mundstücks mit Verschluss erfüllt.

11. Vorrichtung vom Typ flexibles Airless-Rohr, aufweisend eine Mündung (104), **dadurch gekennzeichnet, dass** sie ein Ventil nach einem der Ansprüche 1 bis 7 umfasst, wobei das Ventil in der Mündung (104) untergebracht ist und ein Mundstück mit Verschluss des flexiblen Rohrs bildet.

12. Vorrichtung nach vorangehendem Anspruch, **dadurch gekennzeichnet, dass** das Mundstück (1) ebenfalls eine zweite flexible Klappe (5) trägt, die in den Schaft (11) eingepasst ist und sich auf einer Fläche (122) abstützt, die sich gegenüber der ersten Öffnung (13) befindet, wobei die zweite Klappe (5) mit dem Mundstück (1) ein zusätzliches Anti-RückschlagVentil bildet.

13. Vorrichtung nach einem der Ansprüche 10 oder 11, **dadurch gekennzeichnet, dass** das Rohr einen Kopf (102) umfasst und dass das Mundstück (1) eine einteilige Einheit bildet, die in der Mündung (104) untergebracht ist, die von der Wand (102) und dem Kopf des Rohrs begrenzt ist.

14. Vorrichtung nach einem der Ansprüche 10 oder 11, **dadurch gekennzeichnet, dass** das Rohr eine feste Kapsel 103 mit einer Basis (103-1) umfasst und dass das Mundstück mit der Basis (103-1) eine einteilige Einheit bildet.

## Claims

1. Valve made up of a rigid nozzle (1) having at its centre a stem (11) of axis xx', and of a flap (2), **characterized in that**:
- said flap is in one piece and has a flexible wall (22) situated facing a free end (111) of the stem (11),
- the flexible wall is perforated by an orifice (23) that is concentric with the end (111) of the stem (11),
- the orifice (23) has a contour that is substantially homothetic with the contour of the end (111) of the stem in a plane (P) perpendicular to the axis xx' of the stem,
- the orifice (23) has an area smaller than a projected area of the end (111) of the stem (11) in the plane (P),
- the flap (2) is connected to the nozzle (1) by a non-deformable fixed connection,
- the flexible wall (22) presses against the end (111) of the stem at all points of its surface in contact with said end (111),
- said pressing is obtained by elastic deformation of said flexible wall (22), said deformation resulting from the assembly of the flap (2) and the nozzle (1),
- the valve is in a closed position when the flexible wall is in contact with the end of the stem around the entire perimeter of the orifice, and in an open position when the flexible wall is away from the end of the stem around at least a part of the perimeter of the orifice,
- the opening and closing are obtained by the complementary deformation and the movement of the flexible wall (22) along the axis xx'

2. Valve according to Claim 1, **characterized in that** the flexible wall (22) is inscribed in a convex cone of revolution, coaxial with the axis xx', the angle of the flexible wall (22) with the axis xx' being between 90° and 135°, preferably between 90° and 120°, when said wall is pressing against the end (111) of the stem.

3. Valve according to Claim 1 or 2, **characterized in that** the stem (11) is disposed inside - substantially at the centre of - a cavity (12) pierced by a first opening (13), the free end (111) of the stem being disposed at the centre of said first opening (13), the first opening (13) being inscribed in a plane substantially perpendicular to the axis xx' .

4. Valve according to either one of the preceding claims, **characterized in that** the flap (2) is equipped with a hollow shaft (24), a first end (241) of which is joined to a peripheral region of the flexible wall (22), said flap (2) is fixed to the nozzle (1) by the hollow shaft (24) being fitted into the cavity (12), along the axis xx', an outer face (221) of the hollow shaft and an inner face (121) of the wall of the cavity (12) describing a substantially annular axisymmetric shape cooperating with one another, said outer face (221) pressing in a leaktight manner against the inner face (121) of the wall of the cavity (12), the stem (11) being disposed inside the hollow shaft (24) after assembly, the stem (11) and the hollow shaft (24) then being substantially coaxial and concentric.

5. Valve according to the preceding claim, **characterized in that** an inner face (222) of the hollow shaft (24) presses against the flank (112) of the stem (11).

6. Valve according to one of the preceding claims, **characterized in that** the nozzle (1) forms a one-piece assembly.

7. Valve according to any one of the preceding claims, **characterized in that** the orifice (23) and the projection of the end (111) of the stem in the plane (P) have a circular shape.

8. Valve according to one of the preceding claims, **characterized in that** the flap (2) is made of an elastomer.

9. Airless dispensing system having a pump comprising a valve according to one of the preceding claims, acting as a shut-off nozzle integrated into the push button (3) of said system, the product to be diffused being conveyed through a duct (14) that is housed in the push button and opens into the cavity (12) and then escaping via the orifice (23) through a passage (15).

10. Airless dispensing system having a pump comprising a valve according to the preceding claim, acting simultaneously as an outlet valve of the pump and as a shut-off nozzle.

11. Device of the airless flexible tube type having an orifice (104), **characterized in that** it comprises a valve according to one of Claims 1 to 7, said valve being housed in the orifice (104) and forming a shut-off nozzle of said flexible tube.

12. Device according to the preceding claim, **characterized in that** the nozzle (1) also bears a second flexible flap (5) fitted in the stem (11) and pressing against a face (122) situated facing the first opening (13), said second flap (5) forming, with the nozzle (1), an additional non-return valve.

13. Device according to either of Claims 11 and 12, **characterized in that** the tube comprises a head (102), and **in that** the nozzle (1) forms a one-piece assembly housed in the orifice (104) delimited by the wall (102) of the head of the tube.

14. Device according to either of Claims 11 and 12, **characterized in that** the tube comprises a fixed cap (103) with a base (103-1), and **in that** the nozzle forms a one-piece assembly with said base (103-1).
